# EUROPÄISCHE PATENTSCHRIFT

(11) **EP 3 491 156 B1**
(45) Veröffentlichungstag und Bekanntmachung des Hinweises auf die Patenterteilung: **22.01.2020**
(21) Anmeldenummer: 17748422.7
(22) Anmeldetag: 19.07.2017
(51) Int. Cl.: C21D 1/18, C21D 9/573, C21D 9/63, F27B 9/24

(54) **VERFAHREN ZUM AUSBILDEN EINER QUERWÖLBUNG AN EINEM AUS EINEM GLÜHOFEN AUSTRETENDEN METALLBAND UND VERWENDUNG EINER VORRICHTUNG ZUM AUSBILDEN EINER QUERWÖLBUNG AN EINEM AUS EINEM GLÜHOFEN AUSTRETENDEN METALLBAND**
METHOD FOR FORMING A TRANSVERSE CURVATURE ON A METAL STRIP LEAVING AN ANNEALING FURNACE AND USE OF AN APPARATUS FOR FORMING A TRANSVERSE CURVATURE ON A METAL STRIP LEAVING AN ANNEALING FURNACE
PROCÉDÉ POUR FORMER UN CINTRAGE TRANSVERSAL DANS UNE BANDE DE MÉTAL SORTANT D'UN FOUR DE RECUIT ET UTILISATION D'UN APPAREIL POUR FORMER UN CINTRAGE TRANSVERSAL DANS UNE BANDE DE MÉTAL SORTANT D'UN FOUR DE RECUIT

(30) Priorität: 29.07.2016 DE 102016214075
(43) Veröffentlichungstag der Anmeldung: 05.06.2019
(73) Patentinhaber: SMS Group GmbH, 40237 Düsseldorf (DE)
(72) Erfinder: KÖPPL, Josef, 40699 Erkrath (DE); VITS, Alexander, 42799 Leichlingen (DE)
(74) Vertreter: Kross, Ulrich
(86) Internationale Anmeldenummer: PCT/EP2017/068175
(87) Internationale Veröffentlichungsnummer: WO 2018/019670

(56) Entgegenhaltungen:
- EP-A2- 0 181 830
- US-A- 3 281 957
- US-A- 4 455 136
- US-A1- 2003 047 642

## Beschreibung

Die Erfindung betrifft ein Verfahren zum Ausbilden einer Querwölbung an einem aus einem Glühofen austretenden Metallband.

Die Erfindung betrifft des Weiteren eine Verwendung einer Vorrichtung zum Ausbilden einer Querwölbung an einem aus einem Glühofen austretenden Metallband.

Ein Metallband wird üblicherweise unter Verwendung eines Stranggießverfahrens hergestellt. Das Metallband kann zur Schaffung einer gewünschten Gefügestruktur in einem Glühofen erwärmt werden. Anschließend kann die geschaffene Gefügestruktur durch eine schnelle oder sanfte Kühlung (Hard- bzw. Soft-Quench), auch Schroffkühlung genannt, "eingefroren" werden. Das Metallband wird hierbei zunächst durch den Glühofen und anschließend durch eine Kühlstraße geführt.

Um eine Formstabilität und Planheit eines Metallbands zu erhöhen und somit seine Förderung beispielsweise durch eine Kühlstrecke zu erleichtern, kann das Metallband mit einer beispielsweise kreisbogenförmig ausgebildeten Querwölbung versehen werden. Beispielsweise ist es aus der DE 100 46 273 A1 bekannt, einem planen Metallband eine solche Querwölbung mit mechanischen Führungsmitteln, insbesondere Rollen oder Wellen, aufzuzwingen. Die mechanischen Führungsmittel können in einem Erwärmungsbereich und in einem Kaltbereich angeordnet sein. Durch diese Verwendung von mechanischen Führungsmitteln zur Ausbildung der Querwölbung an dem Metallband kann es durch den körperlichen Kontakt zwischen den mechanischen Führungsmitteln und dem Metallband zu Beschädigungen, insbesondere Kratzern und dergleichen, an der Oberfläche des Metallbands kommen. Zudem kann sich eine Fixierung bzw. Führung des Metallbands mit mechanischen Führungsmitteln innerhalb einer Kühlstraße nachteilig auf eine Bandmittenregelung und eine Bandzugregelung auswirken.

US 2003/047642 A1 offenbart eine Vorrichtung zum Führen eines gewölbten Metallbands mit in Bandlängsrichtung hintereinandergereihte Blaskästen, die sich quer zur Bandlängsrichtung erstreckende Düsenfelder aufweisen. Jedes Düsenfeld weist eine konvexe Grundform auf, durch die es mittig zu dem Metall-band hin gewölbt ist. Zudem weist jedes Düsenfeld mehrere Lochdüsen und Schlitzdüsen auf, die sich jeweils nur über einen sehr geringen Teil der Breite des Metallbands erstrecken.

Eine Aufgabe der Erfindung ist es, eine Ausbildung einer Querwölbung an einem aus einem Glühofen austretenden Metallband zu ermöglichen, ohne die Oberflächenbeschaffenheit des Metallbands zu beeinträchtigen.

Diese Aufgabe wird durch die unabhängigen Patentansprüche gelöst. Vorteilhafte Ausgestaltungen sind insbesondere in den abhängigen Patentansprüchen angegeben, die jeweils für sich genommen oder in verschiedener Kombination miteinander einen Aspekt der Erfindung darstellen können.

Gemäß einem erfindungsgemäßen Verfahren zum Ausbilden einer Querwölbung an einem aus einem Glühofen austretenden Metallband wird mittels wenigstens einer sich quer zu einer Bandlaufrichtung des Metallbands über die Breite des Metallbands erstreckenden Gasdüse, die wenigstens eine sich über die Breite des Metallbands erstreckende Austrittsöffnung mit einer kontinuierlich oder abgestuft ausgebildeten Querwölbung entsprechend der an dem Metallband auszubildenden Querwölbung aufweist, einer unterhalb eines Bandlaufs des Metallbands angeordneten Stützdüsenanordnung ein das Metallband von unten stützendes Gaspolster derart zwischen dem Metallband und der Stützdüsenanordnung erzeugt, dass durch das Gaspolster an dem Metallband die Querwölbung berührungslos ausgebildet wird.

Erfindungsgemäß wird dem, beispielsweise zunächst plan ausgebildeten, Metallband die Querwölbung berührungslos mittels des Gaspolsters aufgezwungen. Es werden zur Ausbildung der Querwölbung des Metallbands keine mechanischen Mittel eingesetzt, die in einem körperlichen Kontakt mit dem Metallband stehen. Durch die erfindungsgemäße berührungslose Ausbildung der Querwölbung an dem Metallband kann es folglich nicht zu mechanischen Beschädigungen an der Oberfläche des Metallbands kommen. Somit ist mit dem erfindungsgemäßen Verfahren die Ausbildung der Querwölbung an dem aus dem Glühofen austretenden Metallband möglich, ohne die Oberflächenbeschaffenheit des Metallbands zu beeinträchtigen.

Das Gaspolster kann beispielsweise ein Luftpolster sein. Alternativ kann das Gaspolster durch ein Gas mit einer von Luft abweichenden Zusammensetzung ausgebildet werden.

Ein Metallband, insbesondere Aluminiumband, kann zunächst in einem Schwebebandglühofen einem Lösungsglühen unterzogen werden, wobei das Metallband in dem Schwebebandglühofen berührungslos mittels Schwebedüsen geführt wird. Das Metallband kann in dem Schwebebandglühofen mit einer Ausprägung der Bandführung im SINUS geführt werden. Anschließend kann dem Metallband, insbesondere am Austritt aus dem Schwebebandglühofen und im Übergang zu einem Wasserkühler, mit einer dem Schwebebandglühofen in Bandlaufrichtung nachgeschalteten erfindungsgemäßen Stützdüsenanordnung die Querwölbung berührungslos aufgezwungen werden. Danach kann das Metallband mit der Querwölbung einer Schroffkühlung und einer nachgelagerten Hochleistungs-Luftkühlung zugeführt werden, wodurch die Querwölbung des Metallbands "eingefroren" wird. Vorzugsweise wird das Metallband auch während der Schroffkühlung und während der Hochleistungs-Luftkühlung berührungslos mittels Schwebedüsen geführt. Bei einer entsprechend ausgebildeten Anlage kann somit das Metallband vollständig berührungslos geführt werden, so dass die Oberflächenbeschaffenheit des Metallbands nicht durch einen körperlichen Kontakt mit mechanischen Führungsmitteln beeinträchtig wird und ein Metallband mit höherer Qualität herstellbar ist. Zudem kann während der Abkühlung des Metallbands eine präziser kontrollierbare Formausbildung des Metallbands erfolgen.

Die Querwölbung des Metallbands ist vorzugsweise in Form einer nach oben gewölbten, positiven bzw. konkaven Querwölbung gegeben. Die Querwölbung führt zu einer höheren Eigenstabilität des Metallbands, was insbesondere eine berührungslose Führung des Metallbands ohne mechanische Führungsmittel in einem Kühlbereich bzw. einer Kühlstraße ermöglicht. Die Querwölbung hat zudem den Vorteil, dass ein von oben auf das Metallband aufgesprühtes Kühlwasser gleichmäßig und unter Wirkung der Schwerkraft selbsttätig über die Bandkanten von der Oberfläche des Metallbands abfließt.

Durch die erfindungsgemäße berührungslose Ausbildung der Querwölbung an dem Metallband weist das Metallband in einem nachgeschalteten Kühlbereich eine höhere Planheit und eine geringere innere mechanische Spannung auf, so dass ein Streck-Biege-Richter im weiteren Herstellungsprozess weniger stark genutzt werden muss, um eine gewünschte Planheit des Metallbands zu erreichen. Dies führt zu besseren mechanischen Materialeigenschaften des Metallbands, da eine stärkere Nutzung des Streck-Biege-Richters die Materialeigenschaften des Metallbands verschlechtern würde.

Gemäß einer vorteilhaften Ausgestaltung wird eine quer zu einer Bandlaufrichtung des Metallbands gegebene Breite des Gaspolsters variiert. Hierzu ist eine quer zu der Bandlaufrichtung des Metallbands gegebene Breite der Stützdüsenanordnung variierbar. Hierdurch kann die Breite der Stützdüsenanordnung bzw. der Gasdüse zur Anpassung an die jeweilige Breite des Metallbands variiert werden. Die Variation der Breite der Stützdüsenanordnung bzw. der Gasdüse kann automatisiert mittels eines ansteuerbaren Stellglieds oder manuell erfolgen. In erstem Fall kann eine signaltechnisch mit dem Stellglied verbundene Steuer- und/oder Regelelektronik verwendet werden, der Daten zu der jeweiligen Breite des Metallbands zugeführt und mit der diese Daten zur Erzeugung von Stellsignalen für das Stellglied verarbeitet werden.

Gemäß einer weiteren vorteilhaften Ausgestaltung wird eine Stärke eines aus der Stützdüsenanordnung austretenden Gasmassenstroms variiert. Hierdurch kann die Stützwirkung des Gaspolsters variiert werden. Dadurch kann die Beaufschlagung des Metallbands mit dem Gaspolster bzw. die Stützwirkung des Gaspolsters an das jeweilige Gewicht des Metallbands angepasst werden. Beispielsweise kann bei einem leichtgewichtigeren Metallband die Stärke des Gasmassenstroms niedriger sein als bei einem schwergewichtigeren Metallband. Die Variation der Stärke des Gasmassenstroms kann automatisiert oder manuell erfolgen. In erstem Fall kann eine signaltechnisch mit einem Gebläse verbundene Steuer- und/oder Regelelektronik verwendet werden, der Daten zu dem jeweiligen Gewicht, der Materialstärke und/oder Breite des Metallbands zugeführt und mit der diese Daten zur Erzeugung von Steuersignalen für das Gebläse verarbeitet werden.

Gemäß einer weiteren vorteilhaften Ausgestaltung wird eine Temperatur des aus der Stützdüsenanordnung austretenden Gases variiert. Die Temperatur des Gases kann beispielsweise derart gewählt werden, dass das Metallband über das Gaspolster warmgehalten oder abgekühlt wird. Die Temperatur des Gases kann beispielsweise in Abhängigkeit einer Temperatur des aus dem Glühofen austretenden Metallbands ausgewählt werden. Es kann wenigstens eine Heizeinrichtung zum Aufheizen des Gases vor seinem Austritt aus der Stützdüsenanordnung verwendet werden. Die Variation der Temperatur des Gases kann automatisiert oder manuell erfolgen. In erstem Fall kann eine signaltechnisch mit einer Heizeinrichtung verbundene Steuer- und/oder Regelelektronik verwendet werden, der Daten zu der jeweiligen Temperatur des Metallbands zugeführt und mit der diese Daten zur Erzeugung von Steuersignalen für die Heizeinrichtung verarbeitet werden.

Erfindungsgemäß wird des Weiteren eine Vorrichtung zum Ausbilden einer Querwölbung an einem aus einem Glühofen austretenden Metallband verwendet, wobei die Vorrichtung wenigstens eine unterhalb eines Bandlaufs des Metallbands angeordnete Stützdüsenanordnung aufweist, die eingerichtet ist, ein das Metallband von unten stützendes Gaspolster zwischen dem Metallband und der Stützdüsenanordnung derart zu erzeugen, dass durch das Gaspolster an dem Metallband die Querwölbung berührungslos ausbildbar ist, wobei die Stützdüsenanordnung quer zu einer Bandlaufrichtung des Metallbands wenigstens eine sich über die Breite des Metallbands erstreckende Gasdüse aufweist, und wobei die Gasdüse wenigstens eine sich im Wesentlichen über die gesamte Breite des Metallbands erstreckende Austrittsöffnung mit einer kontinuierlich oder abgestuft ausgebildeten Querwölbung entsprechend der an dem Metallband auszubildenden Querwölbung aufweist.

Die Vorrichtung kann auch zwei oder mehrere in Bandlaufrichtung versetzt zueinander und unterhalb des Bandlaufs des Metallbands angeordnete Stützdüsenanordnungen aufweisen, die jeweils eingerichtet sind, ein das Metallband von unten stützendes Gaspolster zwischen dem Metallband und der Stützdüsenanordnung derart zu erzeugen, dass durch das Gaspolster an dem Metallband die Querwölbung berührungslos ausbildbar ist. Hierbei können die in Bandlaufrichtung versetzt zueinander angeordneten Gaspolster unterschiedlich ausgebildet sein, um dem Metallband die Querwölbung schrittweise aufzuzwingen. Die Stützdüsenanordnung kann außerhalb des Glühofens angeordnet oder als eine ausgangsseitige Einheit des Glühofens ausgebildet sein.

Die Vorrichtung kann zusätzlich wenigstens eine oberhalb des Bandlaufs des Metallbands angeordnete Düsenanordnung aufweisen, die eingerichtet ist, ein das Metallband von oben mit Kraft beaufschlagendes Gaspolster zwischen dem Metallband und der Düsenanordnung derart zu erzeugen, dass durch das Gaspolster an dem Metallband die Querwölbung ausbildbar ist. Hierdurch kann die Ausbildung der Querwölbung an dem Metallband unterstützt werden. Die Düsenanordnung kann vertikal oberhalb einer Stützdüsenanordnung angeordnet sein.

Gemäß einer vorteilhaften Ausgestaltung umfasst die Stützdüsenanordnung quer zu einer Bandlaufrichtung des Metallbands wenigstens eine sich im Wesentlichen über die Breite des Metallbands erstreckende Gasdüse. Das Gas zur Ausbildung des Gaspolsters tritt aus der Gasdüse aus. Vorzugsweise erstreckt sich die Gasdüse exakt über die Breite des Metallbands. Die Vorrichtung kann ein Gebläse oder dergleichen zur Erzeugung eines unter Druck stehenden Gases aufweisen, mit dem die Gasdüse über wenigstens eine Fluidleitung versorgt wird. Die Stützdüsenanordnung kann alternativ wenigstens zwei in Breitenrichtung des Metallbands oder in Bandlaufrichtung versetzt zueinander angeordnete Gasdüsen aufweisen.

Vorteilhafterweise umfasst die Gasdüse wenigstens eine Austrittsöffnung mit einer kontinuierlich oder abgestuft ausgebildeten Querwölbung entsprechend der an dem Metallband auszubildenden Querwölbung. Die Austrittsöffnung erstreckt sich vorzugsweise im Wesentlichen über die gesamte Breite des Metallbands. Die Querwölbung der Austrittsöffnung kann dadurch erreicht werden, dass die Mitte der Gasdüse höher als die Seiten der Gasdüse angeordnet ist. Das Gaspolster weist durch die Querwölbung der Austrittsöffnung eine entsprechende Querwölbung auf, die zur Ausbildung der Querwölbung des Metallbands dient. Vorzugsweise tritt das Gas über die Länge der, beispielsweise schlitzförmig ausgebildeten, Austrittsöffnung aus, um ein gleichmäßiges Luftpolster zu erzeugen.

Eine weitere vorteilhafte Ausgestaltung sieht vor, dass die Stützdüsenanordnung höhenverstellbar angeordnet ist. Hierdurch kann die Positionierung der Stützdüsenanordnung bzw. der Gasdüse an den jeweiligen Bandlauf des Metallbands angepasst werden. Zudem kann hierdurch die Beaufschlagung des Metallbands mit dem Gaspolster bzw. die Stützwirkung des Gaspolsters an das jeweilige Gewicht des Metallbands angepasst werden. Beispielsweise kann die Stützdüsenanordnung bzw. die Gasdüse bei einem leichtgewichtigeren Metallband tiefer, d.h. in einem größeren Abstand zu dem Metallband, und bei einem schwergewichtigeren Metallband höher, d.h. in einem kleineren Abstand zu dem Metallband, angeordnet werden. Die Höhenverstellung der Stützdüsenanordnung bzw. der Gasdüse kann automatisiert mittels eines ansteuerbaren Stellglieds oder manuell erfolgen. In erstem Fall kann die Vorrichtung eine signaltechnisch mit dem Stellglied verbundene Steuer- und/oder Regelelektronik aufweisen, der Daten zu dem jeweiligen Gewicht, der Materialstärke und/oder Breite des Metallbands zugeführt und mit der diese Daten zur Erzeugung von Stellsignalen für das Stellglied verarbeitet werden.

Im Folgenden wird die Erfindung unter Bezugnahme auf die anliegenden Figuren anhand bevorzugter Ausführungsformen beispielhaft erläutert, wobei die nachfolgend erläuterten Merkmale sowohl jeweils für sich genommen als auch in unterschiedlicher Kombination miteinander einen Aspekt der Erfindung darstellen können. Es zeigen:
- Figur 1:: eine schematische Darstellung eines Ausführungsbeispiels für eine erfindungsgemäße Vorrichtung; und
- Figur 2:: eine schematische Darstellung einer Stützdüsenanordnung eines weiteren Ausführungsbeispiels für eine erfindungsgemäße Vorrichtung.

In den Figuren sind gleiche bzw. funktionsgleiche Bauteile mit denselben Bezugszeichen versehen.

Figur 1 zeigt eine schematische Darstellung eines Ausführungsbeispiels für eine erfindungsgemäße Vorrichtung 1 zum Ausbilden einer Querwölbung an einem aus einem Glühofen 2 austretenden, plan ausgebildeten Metallband 3. In Bandlaufrichtung 4 schließt sich an die Vorrichtung 1 eine Kühlstraße 5 an. Sowohl in dem Glühofen 2 als auch in der Kühlstraße 5 (Wasserkühler) wird das Metallband 3 berührungslos mittels nicht gezeigter Schwebedüsen geführt.

Die Vorrichtung 1 umfasst eine unterhalb eines Bandlaufs des Metallbands 3 angeordnete Stützdüsenanordnung 6, die eingerichtet ist, ein das Metallband 3 von unten stützendes Gaspolster 7 zwischen dem Metallband 3 und der Stützdüsenanordnung 6 derart zu erzeugen, dass durch das Gaspolster 7 an dem Metallband 3 die Querwölbung berührungslos ausbildbar ist.

Die Stützdüsenanordnung 6 umfasst quer zu der Bandlaufrichtung 4 des Metallbands 3 eine sich im Wesentlichen über die gesamte Breite des Metallbands 3 erstreckende Gasdüse 8. Die Gasdüse 8 umfasst eine Austrittsöffnung 9 mit einer kontinuierlich oder abgestuft ausgebildeten Querwölbung entsprechend der an dem Metallband 3 auszubildenden Querwölbung, wie beispielsweise aus Figur 2 ersichtlich. Eine quer zu der Bandlaufrichtung 4 des Metallbands 3 gegebene Breite der Stützdüsenanordnung 6 bzw. der Gasdüse 8 kann variierbar sein. Die Stützdüsenanordnung 6 bzw. die Gasdüse 8 kann entsprechend dem Doppelpfeil 10 höhenverstellbar angeordnet sein.

Eine Stärke eines aus der Stützdüsenanordnung 6 bzw. der Gasdüse 8 austretenden Gasmassenstroms kann variierbar sein. Hierzu kann die Vorrichtung 1 ein Gebläse 11 und eine signaltechnisch mit dem Gebläse 11 verbundene Steuer- und/oder Regelelektronik 12 zum Steuern des Gebläses 11 aufweisen. Der Steuer- und/oder Regelelektronik 12 können Daten zugeführt werden, die von der Steuer- und/oder Regelelektronik 12 zur Ansteuerung des Gebläses 11 bzw. die Variation der Stärke des Gasmassenstroms verarbeitet werden.

Eine Temperatur des aus der Stützdüsenanordnung 6 bzw. der Gasdüse 8 austretenden Gases kann variierbar sein. Hierzu kann die Vorrichtung 1 eine dem Gebläse 11 nachgeschaltete Heizeinrichtung 13 aufweisen, die signaltechnisch mit der Steuer- und/oder Regelelektronik 12 verbunden und mit dieser steuerbar ist. Der Steuer- und/oder Regelelektronik 12 können Daten zugeführt werden, die von der Steuer- und/oder Regelelektronik 12 zur Ansteuerung der Heizeinrichtung 13 bzw. die Variation der Temperatur des Gases verarbeitet werden.

Figur 2 zeigt eine schematische Darstellung einer Stützdüsenanordnung 6 eines weiteren Ausführungsbeispiels für eine erfindungsgemäße Vorrichtung 1 zum Ausbilden einer Querwölbung an einem aus einem nicht gezeigten Glühofen austretenden, plan ausgebildeten Metallband 3. In Figur 2 ist die positive bzw. konkave Querwölbung des Metallbands 3 gezeigt.

Die Stützdüsenanordnung 6 ist unterhalb eines Bandlaufs des Metallbands 3 angeordnet und ist eingerichtet, ein das Metallband 3 von unten stützendes Gaspolster 7 zwischen dem Metallband 3 und der Stützdüsenanordnung 6 derart zu erzeugen, dass durch das Gaspolster 7 an dem Metallband 3 die Querwölbung ausbildbar ist.

Die Stützdüsenanordnung 6 umfasst quer zu einer Bandlaufrichtung 4 des Metallbands 3 eine sich im Wesentlichen über die gesamte Breite des Metallbands 3 erstreckende Gasdüse 8. Die Gasdüse 8 umfasst eine Austrittsöffnung 9 mit einer kontinuierlich ausgebildeten Querwölbung entsprechend der an dem Metallband 3 auszubildenden Querwölbung. Eine quer zu der Bandlaufrichtung 4 des Metallbands 3 gegebene Breite der Stützdüsenanordnung 6 bzw. der Gasdüse 8 kann variierbar sein. Die Stützdüsenanordnung 6 bzw. die Gasdüse 8 kann entsprechend dem Doppelpfeil 10 höhenverstellbar angeordnet sein.

Eine Stärke eines aus der Stützdüsenanordnung 6 bzw. der Gasdüse 8 austretenden Gasmassenstroms kann variierbar sein. Hierzu kann die Vorrichtung 1 ein Gebläse 11 und eine signaltechnisch mit dem Gebläse 11 verbundene Steuer- und/oder Regelelektronik 12 zum Steuern des Gebläses 11 aufweisen. Der Steuer- und/oder Regelelektronik 12 können Daten zugeführt werden, die von der Steuer- und/oder Regelelektronik 12 zur Ansteuerung des Gebläses 11 bzw. die Variation der Stärke des Gasmassenstroms verarbeitet werden.

Eine Temperatur des aus der Stützdüsenanordnung 6 bzw. der Gasdüse 8 austretenden Gases kann variierbar sein. Hierzu kann die Vorrichtung 1 eine dem Gebläse 11 nachgeschaltete Heizeinrichtung 13 aufweisen, die signaltechnisch mit der Steuer- und/oder Regelelektronik 12 verbunden und mit dieser steuerbar ist. Der Steuer- und/oder Regelelektronik 12 können Daten zugeführt werden, die von der Steuer- und/oder Regelelektronik 12 zur Ansteuerung der Heizeinrichtung 13 bzw. die Variation der Temperatur des Gases verarbeitet werden.

### Bezugszeichenliste

- 1: Vorrichtung
- 2: Glühofen
- 3: Metallband
- 4: Bandlaufrichtung
- 5: Kühlstraße (Wasserkühler)
- 6: Stützdüsenanordnung
- 7: Gaspolster
- 8: Gasdüse
- 9: Austrittsöffnung
- 10: Doppelpfeil (Höhenverstellbarkeit von 6, 8)
- 11: Gebläse
- 12: Steuer- und/oder Regelelektronik
- 13: Heizeinrichtung

## Patentansprüche

1. Verfahren zum Ausbilden einer Querwölbung an einem aus einem Glühofen (2) austretenden Metallband (3), **dadurch gekennzeichnet, dass** mittels wenigstens einer sich quer zu einer Bandlaufrichtung (4) des Metallbands (3) über die Breite des Metallbands (3) erstreckenden Gasdüse (8), die wenigstens eine sich über die Breite des Metallbands (3) erstreckende Austrittsöffnung (9) mit einer kontinuierlich oder abgestuft ausgebildeten Querwölbung entsprechend der an dem Metallband (3) auszubildenden Querwölbung aufweist, einer unterhalb eines Bandlaufs des Metallbands (3) angeordneten Stützdüsenanordnung (6) ein das Metallband (3) von unten stützendes Gaspolster (7) derart zwischen dem Metallband (3) und der Stützdüsenanordnung (6) erzeugt wird, dass durch das Gaspolster (7) an dem Metallband (3) die Querwölbung berührungslos ausgebildet wird.

2. Verfahren nach Anspruch 1, **dadurch gekennzeichnet, dass** eine quer zu einer Bandlaufrichtung (4) des Metallbands (3) gegebene Breite des Gaspolsters (7) variiert wird.

3. Verfahren nach Anspruch 1 oder 2, **dadurch gekennzeichnet, dass** eine Stärke eines aus der Stützdüsenanordnung (6) austretenden Gasmassenstroms variiert wird.

4. Verfahren nach einem der Ansprüche 1 bis 3, **dadurch gekennzeichnet, dass** eine Temperatur des aus der Stützdüsenanordnung (6) austretenden Gases variiert wird.

5. Verwendung einer Vorrichtung (1) zum Ausbilden einer Querwölbung an einem aus einem Glühofen (2) austretenden Metallband (3), wobei die Vorrichtung (1) wenigstens eine unterhalb eines Bandlaufs des Metallbands (3) angeordnete Stützdüsenanordnung (6) aufweist, die eingerichtet ist, ein das Metallband (3) von unten stützendes Gaspolster (7) zwischen dem Metallband (3) und der Stützdüsenanordnung (6) derart zu erzeugen, dass durch das Gaspolster (7) an dem Metallband (3) die Querwölbung berührungslos ausbildbar ist, wobei die Stützdüsenanordnung (6) quer zu einer Bandlaufrichtung (4) des Metallbands (3) wenigstens eine sich über die Breite des Metallbands (3) erstreckende Gasdüse (8) aufweist, und wobei die Gasdüse (8) wenigstens eine sich im Wesentlichen über die gesamte Breite des Metallbands (3) erstreckende Austrittsöffnung (9) mit einer kontinuierlich oder abgestuft ausgebildeten Querwölbung entsprechend der an dem Metallband (3) auszubildenden Querwölbung aufweist.

## Claims

1. Method of forming a transverse curvature at a metal strip (3) exiting an annealing furnace (2), **characterised in that** by means of at least one gas nozzle (8) which extends transversely to a strip running direction (4) of the metal strip (3) over the width of the metal strip (3) and which has, extending over the width of the metal strip (3), at least one outlet opening (9) with a transverse curvature, which is of continuous or stepped configuration corresponding with the transverse curvature to be formed at the metal strip (3), and a support nozzle arrangement (6) arranged below a strip path of the metal strip (3) a gas cushion (7) supporting the metal strip (3) from below is produced between the metal strip (3) and the support nozzle arrangement (6) in such a way that the transverse curvature is contactlessly formed at the metal strip (3) by the gas cushion (7).

2. Method according to claim 1, **characterised in that** a width, which is given transversely to a strip running direction (4) of the metal strip (3), of the gas cushion (7) is varied.

3. Method according to claim 1 or 2, **characterised in that** a strength of a gas mass flow issuing from the support nozzle arrangement (6) is varied.

4. Method according to any one of claims 1 to 3, **characterised in that** a temperature of the gas issuing from the support nozzle arrangement (6) is varied.

5. Use of a device (1) for forming a transverse curvature at a metal strip (3) exiting an annealing furnace (2), wherein the device (1) comprises at least one support nozzle arrangement (6), which is arranged below a strip path of the metal strip (3) and which is arranged to generate a gas cushion (7), which supports the metal strip (3) from below, between the metal strip (3) and the support nozzle arrangement (6) in such a way that the transverse curvature can be contactlessly formed at the metal strip (3) by the gas cushion (7), wherein the support nozzle arrangement (6) has transversely to a strip running direction (4) of the metal strip (3) at least one gas nozzle (8) extending over the width of the metal strip (3) and wherein the gas nozzle (8) has at least one outlet opening (9), which extends substantially over the entire width of the metal strip (3), with a transverse curvature, which is of continuous or stepped configuration, corresponding with the transverse curvature to be formed at the metal strip (3).

## Revendications

1. Procédé destiné à imprimer un bombement transversal à une bande métallique (3) à la sortie de cette dernière d'un four de recuit (2), **caractérisé en ce que**, au moyen d'au moins une buse pour des gaz (8) qui s'étend sur la largeur de la bande métallique (3) en direction transversale par rapport à une direction de défilement de bande (4) de la bande métallique (3), qui présente au moins une ouverture de sortie qui s'étend sur la largeur de la bande métallique (3) comprenant un bombement transversal réalisé en continu ou de manière échelonnée de manière correspondante au bombement transversal qui doit être imprimé à la bande métallique (3), faisant partie d'un agencement de buses de soutien (6) disposé en dessous d'un défilement de bande de la bande métallique (3), on génère un coussin de gaz (7) qui supporte la bande métallique (3) à partir du bas, entre la bande métallique (3) et l'agencement de buses de soutien (6), d'une manière telle que, par l'intermédiaire du coussin de gaz (7), on imprime en l'absence de contact le bombement transversal à la bande métallique (3).

2. Procédé selon la revendication 1, **caractérisé en ce que** l'on fait varier une largeur donnée du coussin de gaz (7) en direction transversale par rapport à une direction de défilement de bande (4) de la bande métallique (3).

3. Procédé selon la revendication 1 ou 2, **caractérisé en ce que** l'on fait varier une épaisseur d'un courant massique du gaz à la sortie de celui-ci de l'agencement de buses de soutien (6).

4. Procédé selon l'une quelconque des revendications 1 à 3, **caractérisé en ce que** l'on fait varier une température du gaz à de celui-ci de l'agencement de buses de soutien (6).

5. Utilisation d'un dispositif (1) pour imprimer un bombement transversal à une bande métallique (3) à la sortie de cette dernière d'un four de recuit (2) ; dans lequel le dispositif (1) présente au moins un agencement de buses de soutien (6) disposé en dessous d'un défilement de bande de la bande métallique (3), qui est conçu pour générer, entre la bande métallique (3) et l'agencement de buses de soutien (6), un coussin de gaz (7) qui soutient la bande métallique (3) à partir du bas d'une manière telle que l'on peut imprimer à la bande métallique (3), par l'intermédiaire du coussin de gaz (7), un bombement transversal en l'absence de contact ; dans laquelle l'agencement de buses de soutien (6) présente, en direction transversale par rapport à une direction de défilement de bande (4) de la bande métallique (3), au moins une buse pour les gaz (8) qui s'étend sur la largeur de la bande métallique (3) ; et dans laquelle la buse pour les gaz (8) présente au moins une ouverture de sortie (9) qui s'étend essentiellement sur toute la largeur de la bande métallique (3), comprenant un bombement transversal réalisé en continu ou de manière échelonnée de manière correspondante au bombement transversal qui doit être imprimé à la bande métallique (3).
